# EUROPÄISCHE PATENTSCHRIFT

(11) **EP 1 019 586 B1**
(45) Veröffentlichungstag und Bekanntmachung des Hinweises auf die Patenterteilung: **23.01.2002**
(21) Anmeldenummer: 98958801.7
(22) Anmeldetag: 01.10.1998
(51) Int. Cl.: E03D 5/10

(54) **VORRICHTUNG ZUM AUTOMATISCHEN AUSLÖSEN EINES SPÜLUNGSVORGANGES BEI URINALEN ODER ÄHNLICHEN SANITÄRTECHNISCHEN EINRICHTUNGEN**
DEVICE FOR THE AUTOMATIC RELEASE OF A FLUSHING PROCESS IN URINALS OR SIMILAR SANITARY APPLIANCE
DISPOSITIF POUR LE DECLENCHEMENT AUTOMATIQUE D'UN PROCESSUS DE CHASSE DANS DES URINOIRS OU DES INSTALLATIONS SANITAIRES SIMILAIRES

(30) Priorität: 01.10.1997 DE 19743425
(43) Veröffentlichungstag der Anmeldung: 19.07.2000
(73) Patentinhaber: Brand-Gerhart, Rosemarie, 63840 Hausen (DE)
(72) Erfinder: RUMP, Hanns, D-63840 Hausen (DE); KOTTE, Rainer, D-63820 Elsenfeld (DE)
(74) Vertreter: Mierswa, Klaus, Dipl.-Ing.
(86) Internationale Anmeldenummer: DE9802923
(87) Internationale Veröffentlichungsnummer: WO9918296

(56) Entgegenhaltungen:
- WO-A-89/11571
- DE-A- 2 445 223
- DE-A- 4 032 235
- US-A- 4 815 150
- PATENT ABSTRACTS OF JAPAN vol. 095, no. 010, 30. November 1995 & JP 07 189315 A (MATSUSHITA ELECTRIC WORKS LTD), 28. Juli 1995

## Beschreibung

### Technisches Gebiet:

Die Erfindung betrifft eine Vorrichtung zum automatischen Auslösen eines Spülungvorganges nach Nutzung eines Urinals oder ähnlichen sanitärtechnischen Einrichtungen, wie Toilette, wobei in einem einen Zulauf und einen Ablauf aufweisenden Geruchsverschluß (Siphon) des Urinals wenigstens ein Target angeordnet ist, welches bei Niveauänderungen der im Siphon enthaltenen Flüssigkeit seine Lage ändert und die Lageänderung von einem Sensor erfasst wird, der die Erzeugung eines Schaltimpulses dann veranlaßt, wenn sich das Flüssigkeitsniveau um einen vorbestimmten Betrag verändert, und der Schaltimpuls ein Elektro-Wasserventil bzw. magnetgesteuertes Wasserventil ansteuert, wodurch die Öffnung des Wasserventils und die Einleitung des Spülungsvorgangs veranlaßt wird, gemäß dem Oberbegriff des Anspruchs 1.

Stand der Technik:
Es ist aus hygienischen Gründen gewünscht, Urinale automatisch und berührungslos nach der Nutzung zu spülen. Zu diesem Zwecke sind zahlreiche Ausführungsformen bekannt, bei denen durch geeignete Sensoren die Nutzung erkannt wird und die Spülung von einer Auswerteelektronik über ein elektromagnetisches Wasserventil betätigt wird.

Die bekannten Sensorprinzipien zum Zwecke der Auslösung von Spülvorgängen in Urinalen basieren vornehmlich auf der Erkennung eines Nutzers. Es sind Vorrichtungen mit Passiv-Infrarot-Sensoren bekannt, welche die Wärmeabstrahlung von Menschen vor dem Urinal detektieren und dadurch die Spülung auslösen. Des weiteren sind Vorrichtungen mit Aktiv-Infrarot-Sensoren bekannt, welche ein Infrarot-Signal aussenden, das von Menschen vor dem Urinal reflektiert wird. Das Reflexionssignal gibt indirekt Aufschluß darüber, ob eine Nutzung erfolgt ist. Schließlich sind Vorrichtungen mit Radar-Sensoren bekannt, welche Mikrowellen aussende, die von Menschen vor dem Urinal reflektiert werden.

Auf der Detektion von Veränderungen der im Urinal enthaltenen Flüssigkeit bei Nutzung basieren Vorrichtungen mit Thermo-Sensoren. Diese sind im Geruchsverschluß eingebaut und detektieren die Temperaturänderung bei Urineinleitung in das Wasser des Geruchsverschlusses.

Allen Verfahren ist gemeinsam, daß der permanente Betrieb der Sensoren und der permanente Betrieb der Elektronik elektrische Energie verbraucht, die in der Regel durch eine Batterie bereitgestellt wird. Die Lebensdauer der Batterie ist durch den steten, wenn auch geringen Stromfluß limitiert, was zu teuren Serviceeinsätzen zwecks Austausch der Batterie zwingt.

Aufgrund der relativ häufigen Batteriewechsel muß dieser ohne großen technischen Aufwand erfolgen können was dazu zwingt, die Batterie an einer zugänglichen Stelle zu plazieren.

Urinale werden häufig in Rastanlagen oder sonstigen öffentlichen Einrichtungen aufgestellt. Hier besteht das Problem des Vandalismus, weshalb so wenig Bedienungsteile oder Ausrüstungsteile wie möglich äußerlich am Urinal sichtbar bzw. als separate Bauelemente vorhanden sein sollen. Im Idealfall ist die Vorrichtung zur Steuerung der Spülung daher komplett in das Urinal eingebaut und insofern vollständig integriert und ist von außen weder sichtbar noch zugänglich. Diese Forderung kann allerdings nur erfüllt werden, wenn der Energieverbrauch des Urinals so gering ist, daß ohne weiteres ein zuverlässiger Betrieb von 5-10 Jahren mit einer einzigen Batterie gesichert werden kann.

Durch die JP-A-07 189315 ist eine Vorrichtung zum automatischen Auslösen eines Spülungsvorganges nach Nutzung eines Urinals bekannt geworden, bei der in einem Siphon des Urinals ein Schwimmschalter angeordnet ist, welcher bei Niveauänderungen der im Siphon enthaltenen Flüssigkeit seine Lage ändert und dadurch einen Schaltimpulses erzeugt, mit dem ein magnetgesteuertes Wasserventil angesteuert wird, wodurch dessen Öffnung und die Einleitung des Spülungsvorgangs veranlaßt wird.

Durch die DE-A-24 45 223 ist ein Urinal mit Geruchsverschluss und einer selbsttätigen Spülvorrichtung bekannt geworden, die aus einer elektronischen Steuereinheit besteht, welche ein im Wasserzulauf angebrachtes Magnetventil steuert und einen die Steuereinheit erregenden Impulsgeber aufweist. Zwischen der Höhe der Überlaufkante des Geruchsverschlusses und dem nach jeder Spülung tiefer liegenden Flüssigkeitsniveau ist eine Meßsonde angeordnet, die bei Umspülung von Flüssigkeit ein Schaltsignal an die elektronische Steuereinheit weiterleitet.

Technische Aufgabe:
Der Erfindung liegt daher die Aufgabe zugrunde, unter Vermeidung dieser Nachteile eine Vorrichtung zum automatischen Auslösen eines Spülungsvorganges bei Urinalen bzw. ähnlichen sanitärtechnischen Einrichtungen nach deren Benutzung zur Verfügung zu stellen, welche vollständig in die Einrichtung integriert ist und einen geringen Wartungsaufwand aufweist.

Offenbarung der Erfindung und deren Vorteile:
Die Aufgabe wird bei einer Vorrichtung zum automatischen Auslösen eines Spülungvorganges nach Nutzung eines Urinals oder ähnlichen sanitärtechnischen Einrichtungen, wie Toilette, gemäß der eingangs genannten Gattung dadurch gelöst, daß erfindungsgemäß im Ablauf des Siphons eine Auslaufbarriere angeordnet ist, welche mit einer Öffnung versehen ist, wobei der Querschnitt dieser Öffnung so bemessen ist, daß durch diese Öffnung nur ein Volumenstrom kleiner als die durchschnittliche Urinmenge je Zeiteinheit möglich ist und das Target im Bereich vor der Auslaufbarriere angeordnet ist.

Der Sensor ist dabei ein aktiver Sensor, z.B. ein Näherungsschalter, oder aus Energiespargründen bevorzugt ein passives Element, insbesondere ein elektrischer oder mechanischer Kontakt, welcher bei Niveauänderungen geschlossen oder betätigt wird.

Der Sensor veranlaßt einen Spülvorgang dann, wenn sich das Flüssigkeitsniveau um einen vorbestimmten Betrag verändert. Das Flüssigkeitsniveau kann dabei durch zweckgemäße Nutzung zunehmen oder durch lange Nichtnutzung absinken. In beiden Fällen, zumindest aber bei Zunahme des Niveaus, wird die Spülung aktiviert.

Die Vorrichtung umfaßt ein Target, insbesondere einen Schwimmer oder an einem Schwimmer befestigtes Element, welches bei Niveauänderungen der im Siphon enthaltenen Flüssigkeit seine Lage ändert. Die Lageänderung des Targets wird vom Sensor erfaßt und veranlaßt die Erzeugung eines Schaltimpulses.

Um die Erhöhung des Flüssigkeitspegels bei externer Flüssigkeitszufuhr zu verstärken, ist erfindungsgemäß im Ablauf des Siphons eine Auslaufbarriere angeordnet ist. Diese ist mit einer Öffnung versehen bzw. bildet zusammen mit der Innenwandung des Siphons eine Öffnung. Der Querschnitt dieser Öffnung ist so bemessen, daß durch sie nur ein Volumenstrom möglich ist, der kleiner als die durchschnittliche Urinmenge je Zeiteinheit ist. Im durch die Barriere und der Innenwandung des Siphons gebildeten Raum steigt daher der Pegel bei externer Flüssigkeitszufuhr an, was erfindungsgemäß durch den Sensor detektiert wird. Dabei befindet sich die Öffnung vorzugsweise unter dem Niveau der Auslaufbarriere und das Ablaufen des Wassers auf das Niveau der Auslaufrinne ermöglicht.

Ein energiesparendes Detektionsprinzip sieht vor, daß der Sensor einen Schwimmer, an welchem wenigstens ein Magnet angeordnet ist, sowie einen Magnetkontakt umfaßt. Dabei ist der Schwimmer beweglich im Bereich vor der Auslaufbarriere angeordnet. Der Magnetkontakt ist ortsfest. Die Position des Schwimmers ist über den Magnetkontakt ermittelbar.

Vorzugsweise schalten bei Auslenkung des Schwimmers aus dem Normalniveau die dadurch von einem Magneten geschlossenen Magnetkontakte einen Stromkreis, der eine elektronische Steuer- und Regeleinheit für eine festgelegte Zeit aktiviert, welche die Spülung des Urinals nach einem vorbestimmten Ablaufplan veranlaßt.

In einer weiteren bevorzugten Ausführungsform trägt der Schwimmer einen Hohlkörper, der eine Auslauföffnung geringen Querschnitts aufweist, wobei der Hohlkörper derart im Siphon angeordnet ist, daß er von eingeleitetem Urin gefüllt wird, was eine Lageänderung des Schwimmers zur Folge hat, durch welche ein Schaltimpuls ausgelöst wird.

In einer weiteren bevorzugten Ausführungsform ist das Innere des Urinals so gestaltet, daß niveauangepaßt neben dem Geruchsverschluß ein weiterer Hohlkörper vor der Barriere im Geruchsverschluß angeordnet ist. Dieser ist mit dem Geruchsverschluß strömungstechnisch so verbunden, daß diese Verbindung Flüssigkeit, die unterhalb der Auslaufbarriere des Geruchsverschlusses eingeleitet wird, in den Hohlkörper hineinfließen läßt, wobei der Hohlkörper im unteren Bereich durch eine Auslaufrichtung mit dem Auslauf des Geruchsverschlusses verbunden ist.

Vorzugsweise ist dann der Sensor und ein Schwimmer in diesem zweiten Hohlkörper angeordnet. Der Schwimmer ist beweglich und weist ein Target, insbesondere einen Magneten, auf. Target und Schwimmer können auch identisch sein. Der ortsfest angeordnete Sensor ist insbesondere ein Magnetschalter. Der Sensor veranlaßt bei Annäherung des Targets durch Auftrieb des Schwimmers die Erzeugung eines Schaltimpulses, welcher einen Spülvorgang auslöst. Bei Auftrieb des Schwimmers betätigt beispielsweise der Magnet den Magnetschalter.

In einer weiteren bevorzugten Ausführung der Erfindung ist der Schaltimpuls des Sensors ein elektronischer Impuls, welcher eine Steuerschaltung aktiviert, wobei die Steuerschaltung ein Signal zur Auslösung des Spülvorgangs erzeugt und sich nach Ablauf eines vorbestimmten Zeitintervalls nach Aktivierung selbsttätig deaktiviert. Dadurch gelingt eine besonders stromsparende automatische Spülung.

Vorzugsweise umfaßt die Steuerschaltung ein Zeitglied, insbesondere Flip-Flop, welches bei Ansteuerung mit dem Schaltimpuls des Sensors für ein vorbestimmtes Zeitintervall den Kontakt einer Steuereinheit, insbesondere eines Mikroprozessors, mit einer Strom- bzw. Spannungsquelle herstellt. Dadurch wird die Steuereinheit aktiviert wird und ist imstande, die Auslösung des Spülvorgangs zu veranlassen. Im Ruhezustand ist die Strom- bzw. Spannungsquelle von der Steuerschaltung abgekoppelt, so daß keine Entladung stattfindet. Die Strom- bzw. Spannungsquelle wird nur für die Dauer der Veranlassung der Spülung für eine kurze Zeit belastet.

Ganz ohne elektrische Energie kommt eine Vorrichtung aus, bei welcher der Sensor einen Schwimmer umfaßt, der nach Einleitung von Flüssigkeit seine Lage verändert und damit einen mechanisch-hydraulisch betätigten Ventil- und Steuermechanismus auslöst, welcher zur Auslösung des Spülvorgangs führt.

Alternativ zur Gestaltung mit Schwimmer kann der Sensor ein Elektrodenpaar umfassen, welches eine Änderung des Flüssigkeitsniveaus und/oder der Zusammensetzung der Flüssigkeit durch Detektion einer Änderung der Leitfähigkeit erfaßt. Des weiteren kann der Sensor eine Lichtschranke umfassen, welche eine Änderung des Flüssigkeitsniveaus zu detektieren imstande ist. Schließlich kann der Sensor ein kapazitiver oder induktiver Sensor zur Detektion einer Änderung des Flüssigkeitsniveaus sein.

In vorteilhafter Weise entspricht die erfindungsgemäß Urinalsteuerung den oben genannten Anforderungen und ist dazu relativ kostengünstig und besonders einfach zu installieren.

Kurzbeschreibung der Zeichnung, in der zeigen:
- Figur 1: Ein Beispiel für eine Vorrichtung zum automatischen Auslösen eines Spülungvorganges im Geruchsverschluß eines Urinals
- Figur 2: Füllstandshöhen des Wasserreservoirs im Geruchsverschluß
- Figur 3: eine Auslaufbarriere im Auslauf des Geruchsverschlusses
- Figur 4: ein Blockschaltbild einer Steuerschaltung zum Auslösen eines Spülungvorganges
- Figur 5: den zeitlichen Ablauf der Steuerung des Spülungvorganges
- Figur 6: ein Beispiel für die Ausgestaltung eines Schwimmers
- Figur 7, 8: weitere Beispiele für Vorrichtungen zum automatischen Auslösen eines Spülungvorganges im Geruchsverschluß eines Urinals
- Figur 9: die Vorrichtung aus Figur 8 in einer Seitenansicht.

Wege zur Ausführung der Erfindung:
Der erfindungsgemäße Auslösemechanismus ist Bestandteil eines Geruchsverschlusses 1.15 eines Urinals und in Fig. 1 dargestellt. Der Geruchsverschluß 1.15 weist einen Zulauf 1.1 und einen demgegenüber tiefer gelegenen Ablauf 1.14 auf. Diese sind durch das Wasserreservoir 1.2 und eine darin eintauchende Barriere 1.3 in der Weise getrennt, daß kein Luftaustausch zwischen dem Bereich des Zu- und des Ablaufes möglich ist, wohl aber ein Durchströmen von Flüssigkeit.

Im ablaufseitigen Teil des Geruchsverschlusses 1.15 ist im Wasserreservoir 1.2 ein Schwimmer 1.4 angeordnet, der seine vertikale Position verändert, wenn Flüssigkeit in das Urinal eingeleitet wird oder wenn Flüssigkeit im Geruchsverschluß verdunstet. Die Position des Schwimmers 1.4 wird durch geeignete Sensoren erfaßt, die in diesem Beispiel Magnete/Magnetkontakte 1.8, 1.9 sind, welche einen Schalter betätigen bzw. als Schalter fungieren. Wenn der Schwimmer 1.4 seine vertikale Lage um einen festgelegten Betrag verändert, wird eine Spülung ausgelöst und ein Elektro-Wasserventil bzw. Magnetventil geöffnet.

Die Position des Schwimmers 1.4 wird bevorzugt durch Magnetkontakte 1.9 abgetastet, die von Magneten 1.8 angesteuert werden, welche mit dem Schwimmer 1.4 über eine Hebelstangenkonstruktion 1.7, 1.11 verbunden sind und als schwenkbare Doppelmagnetanordnung ausgeführt sind. Zum Auslösen eines Schaltvorganges eines gegenüber den Magneten 1.8 angeordneten elektrischen Kontaktes 1.9 schwenkt entweder der eine oder der andere Magnet 1.8 am Kontakt 1.9 vorbei, was zwei unterschiedlichen Niveaus des Schwimmers 1.4 entspricht. Durch den Magnetkontakt 1.9 wird über eine Leitung 1.10 ein Schaltimpuls ausgelöst, der von einer Steuerschaltung empfangen wird. Die elektronische Schaltung gemäß Figur 4 ist so eingerichtet, daß zwischen den Spülungen eine Vollabschaltung der Elektronik ohne Ruhestrom erfolgt.

Erfindungsgemäß wird im Gegensatz zu bekannten Lösungen stets die Einleitung von Flüssigkeit in das Urinal und die damit verbundenen Änderungen des Niveaus eines Flüssigkeitsspiegels zur Gewinnung eines Schaltimpulses ausgenutzt. Der Effekt der Niveauänderung wird durch Einführung einer Ablaufbarriere 1.6 (Venturie-Gerinne) in den ablaufseitigen Teil des Geruchsverschlusses erhöht, die einen Ablauf verminderten Querschnitts herstellt, Venturi-Effekt.

Im Ruhezustand ohne externe Flüssigkeitszufuhr befindet sich der Pegel des Wasserreservoirs 1.2 auf dem Niveau 1.5 des Ablaufs 1.14 oder darunter. Der Schwimmer 1.4 nimmt eine diesem Niveau 1.5 entsprechende Position ein. Vermittelt durch die Hebelstangen 1.7, 1.11, die durch ein Gelenk 1.12 gekoppelt sind, werden die Magnete 1.8 in definierter Position zum Kontakt 1.9 gehalten. Bei externer Flüssigkeitszufuhr steigt der Pegel maximal auf das Niveau 1.13 an, welches durch die Oberkante der Barriere 1.6 definiert ist. Durch die Mitbewegung des Schwimmers 1.4 wird der Magnetkontakt ausgelöst und ein Schaltimpuls erzeugt. Durch die Öffnung, z.B. ein Loch oder Schlitz, in der Barriere kann die zusätzliche Flüssigkeit wieder langsam abfließen, so daß ein neuer Schaltvorgang erfolgen kann.

Gemäß der Figur 2 ergibt sich bei der Erstinbetriebnahme des Urinals im Geruchsverschluß ein Wasserniveau 2.1. Nach kurzer Zeit läuft das Wasser durch ein Loch bzw. eine Blende in der Barriere 6 gemäß der Figur 1 bzw. 6 ab, so daß sich das Wasserniveau 2.2 nach Figur 2 ergibt.

Die Blende in der Barriere 6 ist so dimensioniert, daß bei Urineinleitung in üblicher Menge pro Zeit sich das Wasserniveau auf das Niveau 2.1 anhebt, weil die Blende eine geringere Durchflußmenge abfließen läßt, als durch die Nutzung zugeführt wird.

Figur 3 zeigt schematisch eine derartige Barriere, die selbstverständlich in vielen Variationen ausgeführt werden kann. Dabei ist ein Überlauf 3.1 die Oberkante der Blende, über die größere Mengen Flüssigkeit ungehindert abfließen. Erfolgt kein weiterer Zulauf, wird die Flüssigkeit durch eine Öffnung 3.3, wie Spalt oder Einkerbung oder Loch, im Bereich der Unterkante 3.2 ablaufen, so daß nach einiger Zeit der Flüssigkeitspegel der Unterkante 3.2 der Barriere entspricht. Die Öffnung 3.3 ist so bemessen, daß sie eine Wassermenge durchläßt, die kleiner als die durchschnittliche Zulaufmenge bei Nutzung des Urinals ist.

Die Zufuhr von Flüssigkeit in größerem Maße als die durch die Blende abfließende Menge führt dazu, daß der Schwimmer 1.4 in Figur 1 auftreibt und über eine Betätigungsstange 1.7 einen Hebel 1.11 bewegt, so daß einer der Permanentmagnete 1.8 in die Nähe eines elektrischen Kontaktes 1.9 kommt, welcher unter dem Einfluß des Magnetfeldes geschlossen wird und einen Impuls, Schaltimpuls, auf eine vom Kontakt abgehende Leitung 1.10 abgibt. Dieser Schaltimpuls wird einer elektrischen Schaltung mitgeteilt, welche in Figur 4 prinzipiell erläutert ist.

Die in Figur 4 gezeigte Schaltung umfaßt folgende prinzipiellen Komponenten:
Einen elektrischen Kontakt 4.1, der durch den Schaltimpuls geschlossen wird; ein Zeitglied 4.2 mit elektrischem Einschalter, welches dir Elektronikbaugruppe 4.6, 4.7 für eine vorbestimmte Zeit aktiviert; elektrische Leitungen 4.3, 4.4, 4.5 zur Signalübertragung zur Elektronikbaugruppe 4.6, 4.7; eine elektronische Ablaufsteuerung 4.6, z.B. einen Mikroprozessor; eine elektronische Schaltbrücke 4.7 zur Ansteuerung eines Elektroventiles 4.8 sowie eine Strom- bzw. Spannungsquelle 4.9, die vorzugsweise eine elektrische Batterie langer Lebensdauer ist, z.B. eine Lithium-Batterie.

Im Ruhezustand schaltet sich die Schaltung selbsttätig ab, indem eine z.B. als Flip-Flop ausgebildete Schaltung 4.2 in einen Zustand kippt, welcher z.B. einen die Spannung zuführenden Transistor dadurch sperrt.

Der Ablauf im Falle einer Nutzung ist wie folgt:
Wenn der Kontakt 4.1 geschlossen wird, wird das z.B. als Flip-Flop geschaltete elektrische Zeitglied 4.2 mit Spannung angesteuert und kippt in einen Zustand, der den die Spannung zuführenden Transistor kurzzeitig öffnet. Dadurch wird der Mikroprozessor 4.6 in Betrieb genommen, der programmgesteuert den die Spannung zuführenden Transistor ebenfalls öffnet, so lange der Mikroprozessor arbeitet.

Nach einer angemessenen Wartezeit, wie 5-20 sec, löst der Mikroprozessor 4.6 eine Spülung aus, indem ein Schaltimpuls "Ventil = öffnen" über eine Treiberschaltung 4.7 auf das Magnetventil 4.8 geleitet wird, welches das Wasserventil öffnet. Nach erfolgter Spülzeit wird auf die gleiche Weise ein Schließimpuls ausgelöst, der das Magnetventil 4.8 und das damit verbundene Wasserventil wieder schließt.

Anschließend kommt es wieder zu einer Wartezeit, in welcher die Stellung des Schalters nicht weiter beobachtet wird, um den durch das fließende Spülwasser bewegten Schwimmer zu beruhigen und um das Wasserniveau auf den erforderlichen niedrigen Pegel abzusenken.

Nach Ablauf dieser Wartezeit schaltet der Mikroprozessor 4.6 das Flip-Flop 4.2 und damit den Schalttransistor zur Stromversorgung zurück und macht die Schaltung wieder stromlos. Anschließend ist die Möglichkeit wieder gegeben, daß ein erneuter Schaltimpuls eine erneute Spülung hervorruft.

Der zeitliche Ablauf einer Programmsequenz ist in Figur 5 auf der Zeitachse t dargestellt. Dabei bedeuten:

| | |
|---|---|
| 5.1 | Reaktionszeit nach Einleitung von Flüssigkeit |
| 5.2 | Ansprechen des vom Schwimmer erregten Steuerkontaktes und Inbetriebnahme der Elektronik und Start des Programmes |
| 5.3 | Wartezeit |
| 5.4 | Auslösen der Spülung |
| 5.5 | Stoppen der Spülung |
| 5.6 | Wartezeit |
| 5.7 | Abschalten des Systems und damit erneute Schärfung für die nächste Nutzung. |

Die Erfindung sieht vor, daß eine Spülung bei Auftrieb des Schwimmers 1.4 erfolgt, was bei Einleitung von Urin oder anderen Flüssigkeiten in das Urinal erfolgt, indem in diesem Fall über die Betätigungsstange 1.7 und den Hebel 1.11 einer der beiden Magnete 1.8 den Schaltkontakt 1.9 auslöst.

Allerdings wird eine Spülung auch dann ausgelöst, wenn der Pegel innerhalb des Geruchsverschlusses eine bestimmte Grenze unterschritten hat, weil die Abwärtsbewegung des Schwimmers in diesem Fall den anderen Magneten 1.8 der Doppel-Magnetanordnung in die Schaltposition bringt. Damit wird vorteilhaft sichergestellt, daß das Urinal bei längerer Nichtbenutzung nicht austrocknet. Auch wird damit bei der ersten Inbetriebnahme automatisch nach Anschließen des Wasserdrucks eine Erstspülung ausgelöst.

Der Hub des Schwimmers 1.4 als Folge der Flüssigkeitseinleitung wird unterstützt, indem das Niveau des Einlaufes 1.13 und des Auslaufes 1.14 nicht völlig identisch ist, sondern der Auslauf 1.14 tiefer liegt und indem vor dem Auslauf 1.14 sich die Barriere 1.6 befindet.

In einer anderen Ausgestaltung der Erfindung wird vorgeschlagen, einen Schwimmer 6.1 gemäß der Figur 6 so zu konstruieren, daß dieser ein Gefäß 6.2 trägt, welches einen am Gefäßboden gelegenen Ausfluß 6.3 mit kleinem Querschnitt hat. Wenn Flüssigkeit, z.B. Urin, in das Gefäß 6.2 einflossen ist, kann sie nach einiger Zeit durch diesen Ausfluß 6.3 das Gefäß 6.2 verlassen. Wenn das Gefäß 6.2 mit Flüssigkeit gefüllt ist, sinkt der Schwimmer 6.1 tiefer in das Wasser im Siphon ein.

Die Anordnung als solche ist in Figur 7 dargestellt, die ebenfalls wie in Figur 6 den Schwimmer im Geruchsverschluß und eine angedeutete elektrische Kontaktgabe zeigt. Die Lageveränderung wird im Sinne der vorstehenden Ausführungen detektiert und zum Generieren eines Spülvorgangs ausgenutzt.

Der Schwimmer 7.4 ist in diesem Beispiel im zulaufseitigen vorderen Teil 7.1 des Siphons angeordnet derart, daß das Gefäß 7.5 bei der Nutzung des Urinals sich befüllt, dadurch tiefer in das Wasserreservoir 7.2 einsinkt, was durch Sensoren bemerkt wird und einen Spülvorgang auslöst. Der Schwimmer 7.4 bewegt über eine Hebestange 7.7 ein Target 7.8, dessen Positionsänderung von einem Sensor 7.9 erfaßt wird und einen Schaltimpuls auslöst. Dieser wird über eine Leitung 7.10 zur Steuerschaltung übertragen.

In den Figuren 8 und 9 ist ein weiteres Beispiel der Erfindung beschrieben. Figur 8 zeigt wiederum einen Geruchsverschluß eines Urinals oder dergleichen im Querschnitt. Figur 9 zeigt denselben Geruchsverschluß in Seitenansicht. Der Zulauf 8.1 bzw. 9.1 liegt auf höherem Niveau als der Ablauf 8.2. bzw. 9.10. Der Luftraum des Zu- und Ablaufes sind durch zwei Barrieren 8.4 und 8.5 und zwischen dem zulaufseitigen Teil des Siphons und der Barriere 8.4 aufgestautem Wasser getrennt. Etwas unterhalb der Oberkante der ablaufseitigen Barriere 8.4 befindet sich die Öffnung zu einer Überlaufröhre 8.3 bzw. 9.3, die in ein Gefäß 9.5 kleineren Volumens, vorzugsweise zylindrischer Gestalt, mündet. In diesem Gefäß 9.5 befindet sich ein Schwimmer 9.8. In das Urinal und somit in den ablaufseitigen Teil des Wasserreservoirs eingeleitete Flüssigkeit wird daher zuerst durch diese Röhre 9.3 in den Schwimmerzylinder 9.5 fließen. Diese Flüssigkeit kann durch eine weitere Röhre 9.9 kleinen Querschnitts in den Ausfluß 9.10 des Siphons zurückfließen und insofern den Schwimmzylinder 9.5 entleeren. Die in verschiedenen Stadien auftretenden Pegel sind mit 9.2, 9.4 und 9.6 bezeichnet. Kommt es zu einer Einleitung einer die Abfließgeschwindigkeit überschreitenden Menge, steigt der Flüssigkeitspegel im Schwimmzylinder 9.5 an und der Schwimmer 9.8 schwimmt auf. Der Schwimmer 9.8 trägt einen Permanentmagneten oder ein anderes Target, welches beispielsweise von einem Näherungssensor erfaßt wird. Bei Annäherung an den Sensor 9.7, der hier ein Magnetschalter ist, löst dieser mittelbar über die Elektronik einen Spülvorgang eines Magnetventils aus. Aufgrund der Volumenunterschiede zwischen Schwimmerzylinder und Volumen der Flüssigkeit innerhalb des Siphons wirkt diese Konstruktion wie ein hydraulischer Hebel, weil damit auch kleinere Einleitungen von Flüssigkeit bzw. Urin einen erheblichen und leicht auswertbaren Hub des Schwimmers auslösen.

Die elektronische Schaltung und deren Programmablauf kann auf verschiedene Weise erfolgen. Ein Mikroprozessor ist vorteilhaft, allerdings nicht unbedingt zwingend.

Die Anordnung des Schwimmers, bzw. der Niveauabtastung innerhalb des im Auslauf angeordneten Siphons kann in vielfältiger Weise erfolgen.

Gemeinsam ist nach der erfindungsgemäßen Lehre stets, daß eine Auslösung der Spülung in Abhängigkeit vom Pegel der Flüssigkeit erfolgt, z.B. indem die Position eines Schwimmers bzw. des Wasserniveaus abgetastet wird und bei Auslenkung aus einer Normallage einen Spülvorgang auslöst. Das kann z.B. auch erfolgen, indem ein am Schwimmer befestigter Magnet in einer entsprechend angeordneten Spule bei Bewegung des Schwimmers eine Spannung induziert, die als Schaltimpuls ausgenutzt wird.

Vorteilhaft ist weiter stets eine sogenannte "Venturi-Blende", bei der das Volumen des an einer Barriere durch die Blende vorbeiströmenden Wassers geringer ist als das zu erwartende eingeleitete Volumen bei Nutzung des Urinals mit dem Ergebnis, daß im Falle der Einleitung von Flüssigkeit sich das Flüssigkeitsniveau auf das Niveau der Barriere anheben wird.

Eine weitere Möglichkeit besteht darin, auf den Schwimmer zu verzichten und an der Schaltposition anstelle es Kontaktes 9.7 in Figur 9 zwei Elektroden anzuordnen. Da im Regelfall die Schaltauslösung durch mit Urin versetztes Wasser erfolgt, welches elektrisch leitfähig ist, wird die urinbedingte Änderung der Leitfähigkeit zur Auslösung eines Schaltimpulses ausgenutzt. Diese Variante ist in allen vorstehend beschriebenen Ausführungsbeispielen nutzbar.

Vorteilhaft wird die elektronische Steuerschaltung nach erfolgter Spülung vollständig stromlos geschaltet. Damit erfolgt die Entladung der Batterie nur noch durch die Eigenentladung. Eine Lithium-Batterie einer Kapazität von etwa 3 Ah hat in dieser Betriebsart eine Lebensdauer von etwa > 10 Jahren, so daß keine besondere Wartung vorgesehen werden muß. Der durch Spülungen benötigte Leistungsbedarf läßt bei einer Batteriekapazität von 3Ah etwa 500.000-1.200.000 Spülungen erwarten, was selbst bei hoch frequentierten Urinalanlagen kaum innerhalb von 10 Jahren vorkommen dürfte.

In einer weiteren Variante wird erfindungsgemäß vorgeschlagen, gänzlich auf eine elektronische Steuerung zu verzichten. Vielmehr wird der durch Flüssigkeitseinleitung bewegte Schwimmer eine mechanisch/hydraulische Ventil- und Steuereinheit betätigen, die nach kurzer Verzögerung für eine Spülung sorgt. Dabei wird durch den Schwimmer ein wasserdruckbetätigter Servomechanismus in Gang gesetzt, der insofern für den zeitlichen Ablauf der Funktionen verantwortlich ist und der nach erfolgter Betätigung sich in den Wartestand (Ventil = geschlossen) zurücksetzt. Der elektronischen Variante ist gemeinsam, daß die Auslösung durch einen Schwimmer im Sinne der vorstehend erläuterten Erfindung erfolgt.

Vorteilhaft kann die Einheit, bestehend aus elektrischem bi-stabilem Ventil, Batterie, Elektronikeinheit, Wasserverteilung und im Siphon befindlichem Geber, unsichtbar hinter dem Urinal angeordnet werden und ist daher wirkungsvoll der Zerstörungswut von Dritten entzogen.

Gewerbliche Anwendbarkeit:
Die Erfindung läßt sich insbesondere für Betreiber von Urinalanlagen vorteilhaft gewerblich anwenden. Die Nützlichkeit der Erfindung besteht insbesondere darin, dass der Sensor einen Spülvorgang dann veranlaßt, wenn sich das Flüssigkeitsniveau um einen vorbestimmten Betrag verändert. Aufgrund des äußerst energiesparenden Detektionsprinzips braucht die Batterie der Vorrichtung über viele Jahre hinweg nicht ausgetauscht zu werden.

## Patentansprüche

1. Vorrichtung zum automatischen Auslösen eines Spülungvorganges nach Nutzung eines Urinals oder ähnlichen sanitärtechnischen Einrichtungen, wie Toilette, wobei in einem einen Zulauf (1.1) und einen Ablauf (1.14) aufweisenden Geruchsverschluß (Siphon) (1.15) des Urinals wenigstens ein Target (1.4) angeordnet ist, welches bei Niveauänderungen (1.13,1.14,1.5,2.1,2.2,2.3) der im Siphon (1.15) enthaltenen Flüssigkeit seine Lage ändert und die Lageänderung von einem Sensor (1.8,1.9) erfasst wird, der die Erzeugung eines Schaltimpulses (1.10) dann veranlaßt, wenn sich das Flüssigkeitsniveau um einen vorbestimmten Betrag verändert, und der Schaltimpuls ein Elektro-Wasserventil bzw. magnetgesteuertes Wasserventil ansteuert, wodurch die Öffnung des Wasserventils und die Einleitung des Spülungvorgangs veranlaßt wird,
**dadurch gekennzeichnet,**
**dass** im Ablauf (1.14) des Siphons (1.15) eine Auslaufbarriere (1.6) angeordnet ist, welche mit einer Öffnung (3.3) versehen ist, wobei der Querschnitt dieser Öffnung (3.3) so bemessen ist, daß durch diese Öffnung (3.3) nur ein Volumenstrom kleiner als die durchschnittliche Urinmenge je Zeiteinheit möglich ist und das Target (1.4) im Bereich vor der Auslaufbarriere (1.6) angeordnet ist.

2. Vorrichtung nach Anspruch 1, **dadurch gekennzeichnet,**
**daß** sich die Öffnung (3.3) unter dem Niveau der Auslaufbarriere (1.6) befindet und das Ablaufen des Wassers auf das Niveau des Ablaufs (1.14) ermöglicht.

3. Vorrichtung nach Anspruch 1 oder 2, **dadurch gekennzeichnet,**
**daß** das Target ein Schwimmer (1.4) ist, an welchem wenigstens ein Magnet (1.8) angeordnet ist sowie der Sensor einen Magnetkontakt (1.9) umfaßt, der bei Annäherung des Magneten (1.8) geschlossen wird.

4. Vorrichtung nach Anspruch 3, **dadurch gekennzeichnet,**
**daß** bei Auslenkung des Schwimmers (1.4) aus dem Normalniveau (1.5) die dadurch von dem Magneten (1.8) geschlossenen Magnetkontakte (1.9) einen Stromkreis schalten, der eine elektronische Steuer- und Regeleinheit für eine festgelegte Zeit aktiviert, welche die Spülung des Urinals nach einem vorbestimmten Ablaufplan veranlaßt.

5. Vorrichtung nach Anspruch 3, **dadurch gekennzeichnet,**
**daß** der Schwimmer (6.1,7.4) einen Hohlkörper (6.2,7.5) trägt, der eine Auslauföffnung (6.3) geringen Querschnitts aufweist, wobei der Hohlkörper (6.2,7.5) derart im Siphon angeordnet ist, daß er mit eingeleitetem Urin gefüllt wird, was eine Lageänderung des Schwimmers (6.1,7.4) zur Folge hat, durch welche ein Schaltimpuls ausgelöst wird.

6. Vorrichtung nach Anspruch 1, **dadurch gekennzeichnet,**
**daß** niveauangepaßt neben dem Geruchsverschluß ein weiterer Hohlkörper vor der Barriere im Geruchsverschluß strömungstechnisch so verbunden ist, daß unterhalb der Auslaufbarriere des Geruchsverschlusses diese Verbindung eingeleitete Flüssigkeit in den Hohlkörper hineinfließen läßt, und daß der Hohlkörper im unteren Bereich durch eine Auslaufrichtung mit dem Auslauf des Geruchsverschlusses verbunden ist.

7. Vorrichtung nach Anspruch 6, **dadurch gekennzeichnet,**
**daß** im zweiten Hohlkörper ein Schwimmer mit einem Target, insbesondere einem Magneten, beweglich und ein Sensor, insbesondere ein Magnetschalter, ortsfest angeordnet sind. wobei der Sensor bei Annäherung des Targets durch Auftrieb des Schwimmers die Erzeugung eines Schaltimpulses veranlaßt, welcher einen Spülvorgang auslöst.

8. Vorrichtung nach Anspruch 1, **dadurch gekennzeichnet,**
**daß** der Sensor ein Elektrodenpaar umfaßt, welches eine Änderung des Flüssigkeitsniveaus und/oder der Zusammensetzung der Flüssigkeit durch Detektion einer Änderung der Leitfähigkeit erfaßt.

9. Vorrichtung nach Anspruch 1, **dadurch gekennzeichnet,**
**daß** der Sensor eine Lichtschranke umfaßt, welche eine Änderung des Flüssigkeitsniveaus zu detektieren imstande ist oder der Sensor ein kapazitiver oder induktiver Sensor zur Detektion einer Änderung des Flüssigkeitsniveaus ist.

10. Vorrichtung nach Anspruch 1, **dadurch gekennzeichnet,**
**daß** der Sensor einen Schwimmer umfaßt, welcher nach Einleitung von Flüssigkeit seine Lage verändert und damit einen mechanisch-hydraulisch betätigten Ventil- und Steuermechanismus auslöst, welcher zur Auslösung des Spülvorgangs führt.

11. Vorrichtung nach Anspruch 1, **dadurch gekennzeichnet,**
**daß** der Schaltimpuls des Sensors ein elektronischer Impuls ist, welcher eine Steuerschaltung aktiviert, wobei die Steuerschaltung ein Signal zur Auslösung des Spülvorgangs erzeugt und sich nach Ablauf eines vorbestimmten Zeitintervalls nach Aktivierung selbsttätig deaktiviert.

12. Vorrichtung nach Anspruch 11, **dadurch gekennzeichnet,**
**daß** die Steuerschaltung ein Zeitglied, insbesondere ein Flip-Flop, umfaßt, welches bei Ansteuerung mit dem Schaltimpuls des Sensors für ein vorbestimmtes Zeitintervall den Kontakt einer Steuereinheit, insbesondere eines Mikroprozessors, mit einer Strom- bzw. Spannungsquelle herstellt, wodurch die Steuereinheit aktiviert wird und die Auslösung des Spülvorgangs zu veranlassen imstande ist.

## Claims

1. A device to automatically trigger a flushing process after use of a urinal or similar plumbing fixture, such as a toilet whereby, in an odor trap (siphon) (1.15) of the urinal having an inlet (1.1) and an outlet (1.14), there is at least one target (1.4) which, when changes (1.13, 1.14, 1.5, 2.1, 2.2, 2.3) occur in the level of the liquid present in the siphon (1.15), changes its position and this position change is detected by a sensor (1.8, 1.9) that then causes a switching pulse (1.10) to be generated when the liquid level changes by a predefined quantity, and the switching pulse actuates an electric water valve or solenoid-controlled water valve, as a result of which the opening of the water valve and the flushing process are initiated,
**characterized in that**,
in the outlet (1.14) of the siphon (1.15), there is a drain barrier (1.6) that is pro-vided with an opening (3.3), whereby the cross section of this opening (3.3) is dimensioned in such a way that only a volume flow smaller than the average amount of urine per unit of time is possible through this opening (3.3) and the target (1.4) is located in the area in front of the drain barrier (1.6).

2. The device according to Claim 1, **characterized in that**
the opening (3.3) is located below the level of the drain barrier (1.6) and it allows the draining of the water to the level of the outlet (1.14).

3. The device according to Claim 1 or 2, **characterized in that**
the target is a float (1.4) on which there is at least one magnet (1.8) and the sensor comprises a magnetic contact (1.9) that is closed when the magnet (1.8) is approached.

4. The device according to Claim 3, **characterized in that**
when the float (1.4) deflects out of the normal level (1.5), the magnetic contacts (1.9) thus closed by the magnet (1.8) switch an electric circuit that activates an electronic control and regulation unit for a fixed period of time, which brings about the flushing of the urinal according to a predefined sequence.

5. The device according to Claim 3, **characterized in that**
the float (6.1, 7.4) has a cavity (6.2, 7.5) that has an outlet opening (6.3) with a small cross section, whereby the cavity (6.2, 7.5) is arranged in the siphon in such a way that it is filled with the introduced urine, resulting in a change in the position of the float (6.1, 7.4), which triggers a switching pulse.

6. The device according to Claim 1, **characterized in that**,
level-adapted next to the odor trap, another cavity is flow-connected in front of the barrier in the odor trap in such a way that, below the drain barrier of the odor trap, this connection allows the introduced liquid to flow into the cavity, and **in that** the cavity is connected in the lower area by a drain means to the drain of the odor trap.

7. The device according to Claim 6, **characterized in that**
in the second cavity, a float with a target, especially a magnet, is arranged movably, and a sensor, especially a magnetic switch, is arranged stationarily, whereby when the target approaches, the sensor - in response to the rising of the float - causes a switching pulse to be generated, which triggers a flushing process.

8. The device according to Claim 1, **characterized in that**
the sensor comprises a pair of electrodes that detect a change in the liquid level and/or in the composition of the liquid by detecting a change in the conductivity.

9. The device according to Claim 1, **characterized in that**
the sensor comprises a light barrier that is capable of detecting a change in the liquid level or else the sensor is a capacitive or inductive sensor for the detection of a change in the liquid level.

10. The device according to Claim 1, **characterized in that**
the sensor comprises a float that changes its position after the liquid has been introduced and thus triggers a mechanically-hydraulically actuated valve and control mechanism that triggers the flushing process.

11. The device according to Claim 1, **characterized in that**
the switching pulse of the sensor is an electronic pulse that activates a control circuit, whereby the control circuit generates a signal for triggering the flushing process and, once a predefined time interval has lapsed after the activation, it autonomously deactivates itself.

12. The device according to Claim 11, **characterized in that**
the control circuit comprises a timing circuit, especially a flip-flop, which, when it is actuated with the switching pulse of the sensor for a predefined time interval, establishes a contact of a control unit, especially a microprocessor, with a source of current or voltage, as a result of which the control unit is activated and is capable of triggering the flushing process.

## Revendications

1. Dispositif pour le déclenchement automatique d'un processus de chasse après utilisation d'un urinoir ou d'installations sanitaires similaires telles que des toilettes, en lequel au moins une cible (1.4) est disposée dans un siphon (1.15) de l'urinoir présentant un conduit d'amenée (1.1) et un conduit d'évacuation (1.14), cible qui modifie sa position lors des changements de niveaux (1.13,1.14,1.5,2.1,2.2,2.3) du liquide contenu dans le siphon (1.15), le changement de position étant enregistré par un capteur (1.8,1.9) qui engendre la génération d'une impulsion de commutation (1.10) lorsque le niveau du liquide se modifie à une valeur prédéfinie et l'impulsion de commutation amorçant une électrovanne hydraulique ou une vanne hydraulique à commande magnétique, ce qui provoque l'ouverture de la vanne hydraulique et le déclenchement du processus de chasse, **caractérisé en ce que**, dans le conduit d'évacuation (1.14) du siphon (1.15) est agencée une barrière d'arrêt d'écoulement (1.6) qui est pourvue d'une ouverture (3.3), la section de ladite ouverture (3.3) étant dimensionnée de façon à ce que seulement un débit plus petit que la quantité moyenne d'urine par unité de temps est possible et que la cible (1.4) est placée en amont de la barrière d'arrêt d'écoulement (1.6).

2. Dispositif selon la revendication 1, **caractérisé en ce que**
l'ouverture (3.3) se trouve au-dessous du niveau de la barrière d'arrêt d'écoulement (1.6) et permet l'écoulement de l'eau au niveau du conduit d'évacuation (1.14).

3. Dispositif selon l'une des revendications 1 ou 2, **caractérisé en ce que**
la cible est un flotteur (1,4) sur lequel est disposé au moins un aimant (1.8) et que le capteur comprend un contact magnétique (1,9) qui se ferme lorsque l'aimant (1.8) arrive à sa proximité.

4. Dispositif selon la revendication 3, **caractérisé en ce que**
lorsque le flotteur (1.4) dévie du niveau normal (1.5), les contacts magnétiques (1.9) qui sont de ce fait fermés par l'aimant (1.8) enclenchent un circuit qui active une unité de réglage et de commande électronique pour un temps déterminé qui déclenche la chasse de l'urinoir selon un plan de déroulement défini.

5. Dispositif selon la revendication 3, **caractérisé en ce que**
le flotteur (6.1,7.4) est porteur d'un corps creux (6.2,7.5) qui présente une ouverture d'écoulement (6.3) ayant une petite section, le corps creux (6.2,7.5) étant disposé dans le siphon de manière à ce qu'il se remplisse de l'urine induite dans le siphon, ce qui entraîne un changement de position du flotteur (6.1,7.4), changement qui déclenche une impulsion de commutation.

6. Dispositif selon la revendication 1, **caractérisé en ce que**
adapté au niveau, à côté du siphon, un autre corps creux en amont de la barrière dans le siphon est relié, en termes de technique des fluides, de telle façon qu'au-dessous de la barrière d'évacuation du siphon, cette liaison fait s'écouler le liquide induit dans le corps creux et **en ce que** le corps creux est relié en sa partie du bas avec la sortie du siphon par une dérive d'écoulement.

7. Dispositif selon la revendication 6, **caractérisé en ce que**
dans le deuxième corps creux sont disposés un flotteur avec une cible, en particulier un aimant, mobile, et un capteur, en particulier un interrupteur magnétique, fixe, le capteur produisant, lorsque la cible arrive en sa proximité par la force portante du flotteur, une impulsion de commutation qui déclenche un processus de chasse.

8. Dispositif selon la revendication 1, **caractérisé en ce que**
le capteur comprend une paire d'électrodes qui saisit une modification du niveau du liquide et/ou de la composition du liquide par la détection d'une modification de la conductibilité.

9. Dispositif selon la revendication 1, **caractérisé en ce que**
le capteur comprend une barrière photoélectrique lumineuse qui est capable de détecter un changement de niveau du liquide ou **en ce que** le capteur est un capteur capacitif ou inductif pour la détection d'un changement du niveau du liquide.

10. Dispositif selon la revendication 1, **caractérisé en ce que**
le capteur comprend un flotteur qui, après l'induction d'un liquide, change de position et déclenche de ce fait un mécanisme de vanne et de commande actionné de façon mécanique/hydraulique, mécanisme qui entraîne le déclenchement du processus de chasse.

11. Dispositif selon la revendication 1, **caractérisé en ce que**
l'impulsion de commutation du capteur est une impulsion électronique qui active un circuit de commande, le circuit de commande générant un signal pour le déclenchement du processus de chasse et se désactivant de façon automatique après l'écoulement d'un intervalle de temps prédéfini.

12. Dispositif selon la revendication 11, **caractérisé en ce que**
le circuit de commande comporte un relais temporisateur, en particulier un flip-flop qui, après amorçage par l'impulsion de commutation du capteur, établit pour un intervalle de temps prédéfini le contact d'une unité de commande, notamment d'un microprocesseur, avec une source de courant ou de tension, ce par quoi l'unité de commande est activée, et est en mesure de déclencher le processus de chasse.
